# EUROPÄISCHE PATENTSCHRIFT

(11) **EP 2 397 694 B1**
(45) Veröffentlichungstag und Bekanntmachung des Hinweises auf die Patenterteilung: **05.08.2015**
(21) Anmeldenummer: 11155924.1
(22) Anmeldetag: 25.02.2011
(51) Int. Cl.: F04B 53/14, F04B 53/22

(54) **Verfahren zum Zusammenbau einer Antriebseinheit für eine Hubkolbenpumpe**
Method for assembling a drive unit for a reciprocating pump
Procédé d'assemblage d'une unité d'entrainement pour une pompe alternative

(30) Priorität: 21.06.2010 CH 9872010
(43) Veröffentlichungstag der Anmeldung: 21.12.2011
(73) Patentinhaber: Fives Cryomec AG, 4123 Allschwil (CH)
(72) Erfinder: Drouvot, Philippe, 67730, Blotzheim (FR)
(74) Vertreter: Feldmann, Clarence Paul

(56) Entgegenhaltungen:
- WO-A1-97/31191
- DE-A1- 1 937 072
- DE-B- 1 009 487
- DE-B- 1 302 968
- US-A- 5 259 677

## Beschreibung

Die Erfindung betrifft ein Verfahren zum Zusammenbau einer Antriebseinheit für eine Hubkolbenpumpe für kryogene Flüssigkeiten nach Patentanspruch 1.

Die Erfindung betrifft insbesondere ein Verfahren zum Zusammenbau einer Antriebseinheit für eine Hochdruck-Hubkolbenpumpe für kryogene Flüssigkeiten bei der die Antriebseinheit auf einer Antriebswelle eine oder mehrere aneinandergereihte Kolbengehäuse mit Hubkolben aufweist, die mittels Pleuelstangen betätigbar sind, wobei die Pleuelstangen an Exzenterteilen auf der Antriebswelle gelagert sind.

Üblicherweise werden zur Steigerung der Pumpleistung mehrkolbige Geräte eingesetzt. Ein einzelnes Kolbengehäuse beinhaltet dabei einen Kolbenantrieb mit jeweils nur einem Hubkolben, die aneinandergereihten Kolbengehäuse werden aber von einer einzigen Antriebswelle angetrieben. Durch die Gleichartigkeit der einzelnen Kolbengehäuse lässt sich die Gesamtpumpleistung natürlich einfach skalieren, indem eine gewünschte Anzahl von Kolbengehäusen parallel geschaltet wird.

Der Kolbenantrieb jedes Kolbengehäuses umfasst ein Exzenterteil, das drehfest mit der Antriebswelle verbunden ist, sowie eine Pleuelstange, die auf dem Exzenterteil gelagert ist.

Als Antriebswellen werden üblicherweise gerade, durchgehende Wellen verwendet. Je nach Anzahl hintereinander geschalteter Kolbengehäuse sind natürlich Antriebswellen unterschiedlicher Länge erforderlich. Da es sich, wie bereits erwähnt, oft um Hochdruck-Kolbenpumpen handelt, sind insbesondere die Verbindungen zwischen den Exzenterteilen und der Antriebswelle hohen Drehmomentbelastungen ausgesetzt. Um eine drehfeste Verbindung zwischen den Exzenterteilen und der Antriebswelle sicherzustellen, werden üblicherweise Formschlussverbindungen mit Keilen verwendet. Die DE-1 937 072 zeigt ein Beispiel, bei dem ein Exzenterteil mit einem in eine Keilnut des Wellenstumpfes eingreifenden Keil auf der Antriebswelle befestigt ist.

Keilverbindungen garantieren zwar die sichere Übertragung des Drehmomentes von der Antriebswelle auf das Exzenterteil, bringen aber, unter anderem wegen der Zugänglichkeit der Keile bei den bekannten gattungsgemässen Antriebseinheiten für Hubkolbenpumpen, auch grosse Nachteile beim Zusammenbau, Umbau und Ausbau der einzelnen Kolbenantriebe. Alle diese Vorgänge sind bei den gängigen Antriebseinheiten für Hubkolbenpumpen mit aneinandergereihten Kolbengehäusen in der Regel sehr arbeitsintensiv und zeitraubend, weil sehr viele Einzelschritte erforderlich sind und weil genaue Reihenfolgen bezüglich Zusammenbau und dementsprechend auch bei der Demontage eingehalten werden müssen.

Andere Lösungen zur Herstellung zuverlässiger drehfester Verbindungen zwischen der Antriebswelle und den Exzenterteilen, wie beispielsweise Press- und Schrumpfsitze oder Verschweissungen, haben diesbezüglich ähnliche Probleme, weil sie oft nur mit grossem Aufwand rückgängig gemacht werden können. Die US-5 259 677 zeigt ein Beispiel bei dem ein Exzenterteil auf einer Welle aufgepresst ist. Solche Lösungen lassen sich immer nur vorgängig der Montage der Antriebswelle in den Kolbengehäusen realisieren und bedingen zudem auch mehrteilige Kolbengehäuse.

Es ist deshalb Aufgabe der Erfindung, ein Verfahren zum Zusammenbau einer Antriebseinheit für eine Hubkolbenpumpe der eingangs genannten Art anzugeben, die bei gleicher Sicherheit der Drehmomentübertragung eine sehr viel einfachere und schnellere Montage und Demontage von aneinandergereihten Kolbengehäusen erlaubt.

Diese Aufgabe wird durch die Merkmale des Patentanspruchs 1 gelöst.

Mit den angegebenen Massnahmen wird erreicht, dass sich alle auf der Antriebswelle angebrachten Teile, insbesondere bei aneinandergereihten Kolbengehäusen, leicht auf eine sukzessive einschiebbare Antriebswelle aufschieben lassen:
- die Pleuelstangen sind einstückig,
- die Exzenterteile sind auf die Antriebswelle aufschiebbar und an der Antriebswelle befestigbar,
- die Exzenterteile sind für eine im montierten Zustand herstellbare Kraftschlussverbindung mit der Antriebswelle ausgebildet, und
- es ist jeweils der Hubkolben mit der Pleuelstange und dem Exzenterteil sowie den Befestigungsmitteln für die Kraftschlussverbindung durch eine in Achsrichtung der Hubkolben angebrachte Montageöffnung im Kolbengehäuse einsetzbar und es ist jeweils die Kraftschlussverbindung nach der Einsetzung der Antriebswelle durch die Montageöffnung herstellbar.

Die aus diesen Massnahmen sich ergebenden Vorteile kommen jedoch auch bereits bei einem einzigen Kolbengehäuse zum Tragen. Sie gewinnen mit wachsender Anzahl von Kolbengehäusen natürlich immer mehr an Bedeutung.

Es hat sich gezeigt, dass geeignet ausgebildete Kraftschlussverbindungen zwischen Antriebswelle und den Exzenterteilen genauso sicher und zuverlässig wie Formschlussverbindungen sind und zudem auch weniger verschleissanfällig sind. Bei den hier zu erwartenden Pumpenlasten finden nämlich hohe Wechselbelastungen statt die zu Materialermüdungen und folglich zu Schädigungen der Keile oder Keilaufnahmen bei den gängigen Formschlussverbindungen führen.

Im vorliegenden Fall hat das auf die Antriebswelle aufschiebbare Exzenterteil beidseits angeformte Exzenterlagerteile. Dabei sind die Exzenterlagerteile jeweils mit einer auf die Exzenterlagerteile aufsetzbaren Keilringhülse und einem auf die Exzenterlagerteile und die Keilringhülsen aufsetzbaren Keilring zwecks Herstellung der Kraftschlussverbindung auf der Antriebswelle festklemmbar. Voraussetzung für die zuverlässige Funktion ist natürlich die richtige Dimensionierung der eingesetzten Teile. So dürfen beispielsweise die beidseits angeformten Exzenterlagerteile weder zu dick noch zu dünn sein, weil ansonsten entweder die notwendigen Kraftschlusskräfte nicht aufgebracht werden können oder die Torsionsfestigkeit ungenügend ist. Im Weiteren wird aber vorausgesetzt, dass die für die Dimensionierung notwendigen Berechnungsgrundlagen dem Fachmann wohlbekannt sind. Kraftschlussverbindungen im vorstehend beschriebenen Sinn, beziehungsweise in konstruktiv ähnlichen Formen, sind grundsätzlich bekannt (siehe z.B. Dubbel, Taschenbuch für den Maschinenbau), so zum Beispiel Schrumpfscheiben oder Ringfederspannsätze, weshalb solche Bauelemente in alternativen Konstruktionsformen grundsätzlich natürlich ebenfalls einsetzbar sind.

Die im montierten bzw. zusammengestellten Zustand herstellbare Kraftschlussverbindung wird dadurch erreicht, dass die Exzenterlagerteile im montierten Zustand mit einer Anzahl von Spannschrauben pro Exzenterlagerteil, die durch die Montageöffnung zugänglich sind, an der Antriebswelle festklemmbar sind.

Ein zusätzlicher Vorteil besteht schliesslich auch noch in einer Vereinfachung der Konstruktion bei aneinandergereihten Kolbengehäusen. So ist vorgesehen, die Kolbengehäuse derart aneinanderzureihen und jeweils an zwei gegenüberliegenden Seiten zur Aufnahme von Achslagern für die Antriebswelle in einer Weise auszubilden, dass zwischen zwei benachbarten Kolbengehäusen nur ein Achslager notwendig ist.

Im Folgenden wird ein Ausführungsbeispiel der Erfindung anhand von Figuren beschrieben. Dabei zeigen die
- Fig. 1: eine Längsschnittdarstellung einer Antriebseinheit mit drei aneinandergereihten Kolbengehäusen,
- Fig. 2: eine Querschnittdarstellung durch ein einzelnes Kolbengehäuse, und
- Fig. 3: eine Detailansicht der Längsschnittdarstellung von Fig. 1 im Bereich der Exzenterlagerteile.

Die Fig. 1 zeigt eine Längsschnittdarstellung einer Antriebseinheit für eine Hubkolbenpumpe für kryogene Flüssigkeiten mit drei auf einer Antriebswelle 1 aneinandergereihten Kolbengehäusen 2. Dabei wird in jedem Kolbengehäuse 2 ein Hubkolben 3 von einer Pleuelstange 4 betätigt. Die Pleuelstange 4 ist auf einem Exzenterteil 5 gelagert. Das Exzenterteil 5 ist drehfest mit der Antriebswelle 1 verbunden. Die Antriebswelle 1 treibt im gezeigten Beispiel somit gleichzeitig eine Anzahl von Hubkolben 3. Je nach Leistungsbedarf für die Hubkolbenpumpe kann eine wählbare Anzahl von Kolbengehäusen 2 zusammengekoppelt werden. Selbstverständlich braucht es bei einer grösseren Anzahl von Kolbengehäusen eine längere Antriebswelle 1.

Das Kolbengehäuse 2 ist einteilig, zylindrisch gestaltet, mit einem Kolbenkopfführungsanteil an einem Ende und einteilig angeformt einem Kurbelgehäuseanteil von annähernd rechteckigem Querschnitt am anderen Ende. Der Kurbelgehäuseanteil wird von der Antriebswelle 1 durchdrungen. Dazu besitzt der Kurbelgehäuseanteil jeweils seitlich um Durchführungsbohrungen für die Antriebswelle eingeformte Lageraufnahmen.

Die Achsrichtung der Hubkolben (H) verläuft senkrecht zur Achsrichtung der Antriebswelle (A). In der Verlängerung der Achsrichtung des Hubkolbens (H), jedoch auf der entgegengesetzten Seite der Antriebswelle 1, hat das Kolbengehäuse 2 eine Montageöffnung 6, die mit einer Abdeckung 7 verschliessbar ist. Durch die Montageöffnung 6 ist der Hubkolben 3 mit der Pleuelstange 4 und dem Exzenterteil 5 sowie Befestigungsmitteln für das Exzenterteil 5 in das Kolbengehäuse 2 einführbar bzw. einsetzbar.

Die Antriebswelle 1 ist gerade, im Wesentlichen zylinderförmig und frei von Ausformungen zur formschlüssigen Verbindung mit den auf die Antriebswelle 1 aufsetzbaren bzw. aufschiebbaren Exzenterteilen 5. Keilverbindungen zwischen der Antriebswelle 1 und den Exzenterteilen 5 sind nicht vorgesehen. Die Antriebswelle 1 weist einen zentralen Schmiermittelzufuhrkanal 8 mit Seitenkanälen 8a auf, die dazu dienen, die Lagerstellen der Pleuelstangen 4 an den Exzenterteilen 5 mit Schmiermittel zu versorgen (nicht im Detail dargestellt).

Ebenfalls aus der Figur 1 ersichtlich sind Rollenlager 9, die jeweils zwischen zwei benachbarten Kolbengehäusen 2 angeordnet sind. Die Kolbengehäuse 2 sind dabei so ausgebildet, dass zwischen zwei benachbarten Kolbengehäusen 2 nur ein Rollenlager 9 notwendig ist.

Die Rollenlager 9 sind in die bereits früher erwähnten Lageraufnahmen einsetzbar und sie sind mit zum Kurbelraum hin gelegener Segerringe gesichert. Dabei ist die Breite der Rollenlager etwa doppelt so gross wie die Tiefe der durch die Segerringe begrenzten Lageraufnahme. Somit werden die auf die Rollenlager übertragenen Kräfte etwa zu gleichen Teilen von zwei benachbarten Kolbengehäusen aufgefangen.

Die Lageraufnahmen sind zudem an gegenüberliegenden Seiten der Kolbengehäuse 2 identisch gestaltet. Auf diese Weise ist eine Anzahl von Kolbengehäusen 2 nach Bedarf aneinanderreihbar. Konstruktiv redundante Lagerungselemente (doppelte, nebeneinander liegende Lager) werden so vermieden. Unterschiedlich bleibt lediglich, dass beim letzten der aufgereihten Kolbengehäuse 2 ein Pendelrollenlager 10 anstelle des Rollenlagers 9 eingesetzt ist. Andere Lagertypen, wie beispielsweise Gleitlager, sind grundsätzlich ebenfalls einsetzbar.

Weiterhin ist aus der Figur 1 ersichtlich, dass zwei benachbarte Kolbengehäuse 2 mittels mindestens einem Sicherungsstift 16 unverdrehbar miteinander verbunden und ausgerichtet sind.

Schliesslich zeigt die Figur 1 auch, dass die zwei abschlusseitigen Lager, nämlich das Rollenlagers 9 und das Pendelrollenlager 10, mit Abschlussteilen 17 an den jeweiligen Kolbengehäusen 2 festgeklemmt sind, wodurch auch die Antriebswelle (1) in Achsrichtung (A) positioniert ist. Dabei übernimmt das Pendelrollenlager 10 die Führung der Antriebswelle (1) in Achsrichtung (A). Die hier beispielhaft gezeigte Lösung verwendet eine auf die Anzahl der aneinandergereihten Kolbengehäuse 2 abgestimmt dimensionierte Antriebswelle 1.

Die Fig. 2 zeigt zur weiteren Verdeutlichung eine Querschnittdarstellung durch ein einzelnes Kolbengehäuse 2. Deutlich sichtbar ist hier, wie die Pleuelstange 4 auf dem Exzenterteil 5 gelagert ist, nämlich über ein Gleitlager 11, dessen Lagerzentrum um den halben Hubkolbenhub (b) gegenüber dem Antriebswellenzentrum versetzt ist. Die Pleuelstange 4 ist einstückig ausgeführt. Dabei hat die Pleuelstange 4 eine dem Gleitlager entsprechende Lagerausnehmung und ist auf das Exzenterteil 5 aufschiebbar. Dem Gleitlager 11 wird über den früher erwähnten Schmiermittelzufuhrkanal 8 Schmiermittel zugeführt.

Die Fig. 3 zeigt schliesslich eine Detailansicht der Längsschnittdarstellung von Fig. 1 im Bereich von Exzenterlagerteilen 12. Die Exzenterlagerteile 12 sind beidseits an das Exzenterteil 5 angeformt. Die Exzenterlagerteile 12 sind somit gleichartige, integrale und achsparallele hülsenartige Anformungen zu beiden Seiten des Exzenterteils 5. Dabei bezeichnet (c) die Wandstärke des Exzenterlagerteils 5. Die Wandstärke (c) des Exzenterlagerteils 5 ist im Sinne der vorliegenden Erfindung von Bedeutung, weil deren Bemessung auf die Anforderungen bezüglich Festigkeit in Bezug auf die notwendigen Kraftschlusskräfte und die Torsionsfestigkeit abgestimmt sein muss. Über die Berührungsflächen der Exzenterlagerteile 12 und der Antriebswelle 1 wird nämlich ein Kraftschluss zum Zweck einer drehfesten Verbindung des Exzenterteils 5 mit der Antriebswelle 1 hergestellt. Das Exzenterteil 5 mit den Exzenterlagerteilen 12 ist als solches aber so dimensioniert, dass es leicht auf die Antriebswelle 1 aufgeschoben werden kann.

Auf die Exzenterlagerteile 12 sind jeweils eine Keilringhülse 13 und ein Keilring 14 aufsetzbar. Wie aus der Figur 3 ersichtlich, haben die Keilringhülse 13 und der Keilring 14 gegenseitig entsprechende angeschrägte Gleitflächen. Zudem können die Keilringhülse 13 und der Keilring 14 über eine Anzahl Spannschrauben 15 gegenseitig verspannt werden. Durch die gegenseitige Verspannung von Keilringhülse 13 und Keilring 14 verkleinert sich der lichte Innendurchmesser der Keilringhülse 13 und bewirkt so die notwendigen Kräfte um eine im montierten Zustand herstellbare Kraftschlussverbindung der Exzenterlagerteile 12 mit der Antriebswelle 1 erzielen. Dabei sind die Köpfe der Spannschrauben 15 ebenfalls über die Montageöffnungen 6 der Kolbengehäuse 2 zugänglich. Anstelle von Keilringhülse 13 und Keilring 14 können auch ähnlich wirkende Bauelemente wie beispielsweise Kegelsitze und/oder Kegelbüchsen verwendet werden.

Selbstverständlich können die Keilringe 14 zusätzlich auch so ausgeformt sein, dass die durch das Exzenterteil 5 entstehenden Unwuchten ausgeglichen werden können.

Wie bereits in der Einleitung erwähnt, erreicht man mit den angegebenen Massnahmen, dass sich alle auf der Antriebswelle 1 angebrachten Teile, insbesondere bei aneinandergereihten Kolbengehäusen 2, leicht auf die sukzessive einschiebbare Antriebswelle 1 aufschieben lassen. Da sich auch die Pleuelstange 4 selbst leicht auf das Exzenterteil 5 aufschieben lässt, ergibt sich eine besonders einfache Vormontage. So kann der Hubkolben 3 mit der Pleuelstange 4 und dem Exzenterteil 5 sowie den Befestigungsmitteln für die Kraftschlussverbindung separat zusammengestellt und anschliessend durch die Montageöffnung 6 eingesetzt werden. Daraufhin kann die Antriebswelle 1 in das Exzenterteil 5 eingeschoben werden. Nach diesen Vormontagevorgängen braucht man lediglich noch die Teile zu zentrieren (hinsichtlich der Hubkolbenachse H) und die Keilringe 14 auszurichten (wegen des Unwuchtausgleichs) und kann anschliessend die drehfeste Kraftschlussverbindung zwischen dem Exzenterteil 5 und der Antriebswelle 1 durch entsprechendes Anziehen der Spannschrauben 15 herstellen. Man erhält somit die gewünschte im montierten Zustand herstellbare (und auch wieder lösbare) Kraftschlussverbindung mit der Antriebswelle.

### Bezugszififernliste:

- 1: Antriebswelle
- 2: Kolbengehäuse
- 3: Hubkolben
- 4: Pleuelstange
- 5: Exzenterteil
- 6: Montageöffnung
- 7: Abdeckung
- 8: Schmiermittelzufuhrkanal
- 9: Rollenlager
- 10: Pendelrollenlager
- 11: Gleitlager
- 12: Exzenterlagerteil
- 13: Keilringhülse
- 14: Keilring
- 15: Spannschraube
- 16: Sicherungsstift
- 17: Abschlussteil

- A: Achsrichtung der Antriebswelle
- H: Achsrichtung des Hubkolbens
- b: halber Kolbenhub
- c: Wanddicke des Exzenterlagerteils

## Patentansprüche

1. Verfahren zum Zusammenbau einer Antriebseinheit für eine Hubkolbenpumpe für kryogene Flüssigkeiten, wobei die Antriebseinheit auf einer Antriebswelle (1) ein Kolbengehäuse oder mehrere aneinandergereihte Kolbengehäuse (2) aufweist, wobei in jedem Kolbengehäuse ein Hubkolben (3) vorhanden ist, der jeweils mittels einer Pleuelstange (4) betätigbar ist, und wobei die Pleuelstange (4) an einem Exzenterteil (5) auf der Antriebswelle (1) gelagert ist, wobei
- die Pleuelstange (4) einstückig ist,
- das Exzenterteil (5) auf die Antriebswelle (1) aufschiebbar und an der Antriebswelle (1) befestigbar ist,
- das Exzenterteil (5) für eine im montierten Zustand herstellbare Kraftschlussverbindung mit der Antriebswelle (1) ausgebildet ist, und
- der Hubkolben (3) mit der Pleuelstange (4) und dem Exzenterteil (5) sowie Befestigungsmitteln für die Kraftschlussverbindung durch eine in Achsrichtung der Hubkolben (H) angebrachte Montageöffnung (6) im Kolbengehäuse (2) einsetzbar ist und die Kraftschlussverbindung nach der Einsetzung der Antriebswelle (1) durch die Montageöffnung (6) herstellbar ist,
und wobei das/die Kolbengehäuse (2) zusammengebaut wird/werden, indem:
- in einem Vormontageschritt der Hubkolben (3) mit der Pleuelstange (4) und dem Exzenterteil (5) sowie den Befestigungsmitteln für die Kraftschlussverbindung separat zusammengestellt werden,
- in einem weiteren Schritt die im Vormontageschritt zusammengestellten Teile durch die Montageöffnung (6) des Kolbengehäuses (2) eingesetzt werden,
- in einem weiteren Schritt die Antriebswelle (1) in das Exzenterteil (5) eingeschoben wird,
- in einem weiteren Schritt die im Vormontageschritt zusammengestellten Teile bezüglich der Hubkolbenachse (H) zentriert werden, und
- in einem weiteren Schritt die drehfeste Kraftschlussverbindung zwischen dem Exzenterteil (5) und der Antriebswelle (1) durch Anziehen von Spannschrauben (15) hergestellt wird.

2. Verfahren nach Patentanspruch 1, **dadurch gekennzeichnet, dass** die im Vormontageschritt zusammengestellten und bezüglich der Hubkolbenachse H zentrierten Teile vor der Herstellung der drehfesten Kraftschlussverbindung zwecks Unwuchtausgleich ausgerichtet werden.

## Claims

1. A method for assembling a drive unit for a reciprocating pump for cryogenic fluids, wherein the drive unit has on a drive shaft (1) a piston housing or a plurality of adjacently arranged piston housings (2), wherein in each piston housing there is a reciprocating piston (3) that can be actuated in each case by means of a connecting rod (4), and wherein the connecting rod (4) is mounted on an eccentric part (5) on the drive shaft (1), wherein
- the connecting rod (4) is one piece,
- the eccentric part (5) can be slid onto the drive shaft (1) and can be fastened on the drive shaft (1),
- the eccentric part (5) is designed for a non-positive connection with the drive shaft (1) which can be established in the assembled state, and
- the reciprocating piston (3) with the connecting rod (4) and the eccentric part (5) as well as fastening means for the non-positive connection can be inserted into the piston housing (2) through a mounting opening (6) provided in the axial direction of the reciprocating pistons (H), and the non-positive connection can be established after the insertion of the drive shaft (1) through the mounting opening (6),
and wherein the piston housing(s) (2) is/are assembled in that:
- in a pre-assembly step, the reciprocating piston (3) with the connecting rod (4) and the eccentric part (5) as well as the fastening means for the non-positive connection are assembled separately,
- in a further step, the parts assembled in the pre-assembly step are inserted through the mounting opening (6) of the piston housing (2),
- in a further step, the drive shaft (1) is slid into the eccentric part (5),
- in a further step, the parts assembled in the pre-assembly step are centered with respect to the reciprocating piston axis (H), and
- in a further step, the rotationally fixed non-positive connection between the eccentric part (5) and the drive shaft (1) is established by tightening clamping screws (15).

2. The method according to claim 1, **characterized in that** for the purpose of compensating unbalance, the parts assembled in the pre-assembly step and centered with respect to the reciprocating piston axis H are aligned prior to establishing the rotationally fixed non-positive connection.

## Revendications

1. Procédé pour assembler une unité d'entraînement pour une pompe à piston alternatif pour des liquides cryogéniques, l'unité d'entraînement comportant sur un arbre de transmission (1) un boîtier de piston ou plusieurs boîtiers de piston (2) alignés l'un à côté de l'autre, un piston alternatif (3) étant présent dans chaque boîtier de piston qui peut être à chaque fois actionné au moyen d'une bielle (4) et la bielle (4) étant logée sur une pièce excentrique (5) sur l'arbre de transmission, pour lequel
- la bielle (4) est en une seule pièce,
- la pièce excentrique (5) peut coulisser et être fixée sur l'arbre de transmission (1),
- la pièce excentrique (5) est constituée pour un raccord par adhérence réalisable à l'état monté (1) avec l'arbre de transmission, et
- le piston alternatif (3) peut être inséré dans le boîtier de piston (2) avec la bielle (4) et la pièce excentrique (5) ainsi que des moyens de fixation pour le raccord par adhérence par une ouverture de montage (6) mise en place dans le sens axial des pistons alternatifs (H) et le raccord par adhérence peut être réalisé après insertion de l'arbre de transmission (1) à travers l'ouverture de montage (6),et
pour lequel le/les boîtier(s) de piston (2) est/sont assemblé(s), du fait que:
- dans une phase de prémontage, le piston alternatif (3) avec la bielle (4) et la pièce excentrique (5) ainsi que les moyens de fixation pour le raccord par adhérence sont montés séparément,
- dans une autre phase, les pièces assemblées dans la phase de prémontage sont insérées par l'ouverture de montage (6) du boîtier de piston (2),
- dans une autre phase, l'arbre de transmission (1) est introduit dans la pièce excentrique (5),
- dans une autre phase, les pièces assemblées dans une phase de prémontage sont centrées par rapport à l'axe de piston alternatif (H), et
- dans une autre phase, le raccord par adhérence résistant à la torsion entre la pièce excentrique (5) et l'arbre de transmission (1) est réalisé par serrage des vis de serrage (15).

2. Procédé selon la revendication 1 **caractérisé en ce que** les pièces assemblées dans la phase de prémontage et centrées par rapport à l'axe de piston alternatif H sont orientées avant la réalisation du raccord par adhérence résistant à la torsion en vue d'une compensation de déséquilibrage.
